# EUROPÄISCHE PATENTSCHRIFT

(11) **EP 3 434 641 B1**
(45) Veröffentlichungstag und Bekanntmachung des Hinweises auf die Patenterteilung: **20.11.2019**
(21) Anmeldenummer: 18183820.2
(22) Anmeldetag: 17.07.2018
(51) Int. Cl.: B67D 7/02, B67D 7/34

(54) **BEHÄLTER UND VERFAHREN ZUM ZUMINDEST TEILWEISEN ENTNEHMEN EINES STOFFES AUS EINEM SOLCHEN BEHÄLTER**
CONTAINER AND METHOD FOR THE AT LEAST PARTIALLY REMOVING A MATERIAL FROM SUCH A CONTAINER
RÉCIPIENT ET PROCÉDÉ DE PRÉLÈVEMENT, AU MOINS PARTIELLEMENT, D'UNE SUBSTANCE DUDIT RÉCIPIENT

(30) Priorität: 26.07.2017 DE 102017212827
(43) Veröffentlichungstag der Anmeldung: 30.01.2019
(73) Patentinhaber: Jatzke, Roland, 76275 Ettlingen (DE); Jatzke, Birgit, 76275 Ettlingen (DE)
(72) Erfinder: Jatzke, Roland, 76275 Ettlingen (DE); Jatzke, Birgit, 76275 Ettlingen (DE)
(74) Vertreter: Kohler Schmid Möbus Patentanwälte

(56) Entgegenhaltungen:
- WO-A1-94/02407
- WO-A1-98/40703
- WO-A1-03/045831
- WO-A2-92/00914

## Beschreibung

Die Erfindung betrifft einen Behälter und ein Verfahren zum zumindest teilweisen Entnehmen eines Stoffes aus einem solchen Behälter.

Ein Behälter gemäß dem einleitenden Teil des unabhängigen Anspruchs 1 ist aus der WO 98/40703 A1 bekannt.

Es ist bekannt, mehrere Behälter, insbesondere mehrere Kanister, zur Versorgung von Anlagen einzusetzen. Beispielsweise werden einer Spülmaschine zur Reinigung von Medizinprodukten verschiedene Chemikalien aus unterschiedlichen Behältern zugeführt. Beim Anschluss der Behälter an die Anlage ist streng auf eine korrekte Zuordnung der Anschlüsse an die richtigen Behälter zu achten. Um Verwechslungen auszuschließen, sind die Anschlüsse und die Behälter in der Regel mit Farbkodierungen versehen.

Trotz der üblichen Farbkodierungen kann es jedoch zu einer falschen Zuordnung der Behälter an die Anschlüsse kommen, da die Behälter in der Regel in Form von Standardkanistern mit einer DIN-Mündung ausgebildet sind.

Aufgabe der vorliegenden Erfindung ist es daher, einen Behälter bereit zu stellen, der verwechslungssicher an einen entsprechenden Anschluss anschließbar ist. Aufgabe der vorliegenden Erfindung ist es weiterhin, ein Verfahren zum zumindest teilweisen Entnehmen eines Stoffes aus einem solchen Behälter bereit zu stellen.

Diese Aufgabe wird erfindungsgemäß durch einen Behälter gemäß Anspruch 1 bzw. ein Verfahren gemäß Anspruch 10 gelöst. Die rückbezogenen Ansprüche geben bevorzugte Weiterbildungen wieder.

Die erfindungsgemäße Aufgabe wird somit gelöst durch einen Behälter zum Transport eines Stoffes mit den Merkmalen des Anspruchs 1.

Der Behälter kann starr oder flexibel ausgebildet sein. Der erste Passteil bildet mit dem zweiten Passteil ein Schlüssel-Schloss-Prinzip aus, sodass der Anschluss der korrekten Anschlussvorrichtung an die Öffnung des Behälters sichergestellt ist. Mit anderen Worten ist erfindungsgemäß eine mechanische Kodierung der Öffnung relativ zur Anschlussvorrichtung vorgesehen. Selbst ein Ignorieren einer Farbkodierung kann somit nicht zur Anordnung einer falschen Anschlussvorrichtung an die Öffnung eines Behälters führen, da nur die korrekt zugeordnete Anschlussvorrichtung in die Öffnung einführbar und befestigbar ist.

Eine besonders zuverlässige mechanische Kodierung wird dadurch erreicht, dass der erste Passteil in Umfangsrichtung der Anschlussvorrichtung vollständig formschlüssig am zweiten Passteil angeordnet ist. Die Anschlussvorrichtung kann dabei eine Längsachse aufweisen, von der aus sich der erste Passteil radial erstreckt, wobei die Umfangsrichtung als senkrecht auf dieser radialen Richtung definiert sein kann.

Der erste Passteil kann in Form eines Vorsprungs, insbesondere in Form einer Rippe, ausgebildet sein. Der erste Passteil kann in Form mehrerer Vorsprünge ausgebildet sein. Vorzugsweise ist der erste Passteil in Form von zwei oder drei oder mehreren Vorsprüngen ausgebildet.

Der zweite Passteil kann in Form einer Ausnehmung ausgebildet sein. Der zweite Passteil kann in Form mehrerer Ausnehmungen ausgebildet sein. Vorzugsweise ist der zweite Passteil in Form von zwei oder drei Ausnehmungen ausgebildet.

In weiter bevorzugter Ausgestaltung der Erfindung ist/sind der erste Passteil und/oder der zweite Passteil symmetrisch zur Längsachse der Anschlussvorrichtung und/oder der Öffnung ausgebildet.

Der Behälterkörper kann in Form eines Kanisters, insbesondere in Form eines Kunststoffkanisters, ausgebildet sein. Der Behälter kann alternativ in Form einer "Bag in Box", einer Flasche, eines Fasses, eines "Intermediate Bulk Containers (IBC)" oder dergleichen ausgebildet sein.

Die Öffnung ist in einer Kappe des Behälters ausgebildet. Der Behälterkörper kann in diesem Fall eine standardisierte DIN-Mündung aufweisen, auf der die Kappe aufgesetzt ist.

Die Kappe kann über einen Schraubanschluss am Behälterkörper angeordnet sein. Vorzugsweise ist die Kappe nicht werkzeugfrei (nicht händisch) vom Behälterkörper lösbar. Die feste Zuordnung von Kappe und Behälterkörper erfolgt vorzugsweise über einen nicht werkzeugfrei von der Kappe abtrennbaren Ring, der den Behälterkörper abschnittsweise hintergreift. Die Kappe ist vorzugsweise nicht vom Behälterkörper abschraubbar. Wenn die Kappe nicht werkzeugfrei vom Behälterkörper lösbar ist, ist ein Benutzer des Behälters gezwungen, eine zum zweiten Passteil passende Anschlussvorrichtung zur Kontaktierung des Behälters zu verwenden.

Der Behälter kann einen Originalitätsverschluss aufweisen, der auch bei angeschlossener Anschlussvorrichtung noch teilweise an der Kappe angeordnet ist.

Der Originalitätsverschluss ist dabei vorzugsweise derart ausgebildet, dass ein Benutzer vor dem Einführen der Anschlussvorrichtung in die Öffnung den Originalitätsverschluss teilweise entfernen muss. Ein Teil des Originalitätsverschlusses verbleibt dabei an der Kappe, um zu dokumentieren, dass der Behälter nicht mehr original verschlossen ist.

Die Anschlussvorrichtung weist einen stopfenförmigen Einführkörper auf. Dadurch kann der Behälter besonders einfach und kostengünstig ausgebildet werden.

Der erste Passteil kann an dem Einführkörper ausgebildet sein. Der erste Passteil ist dabei vorzugsweise axialsymmetrisch zur Längsachse des Einführkörpers ausgebildet.

Die Anschlussvorrichtung weist einen relativ zum Einführkörper bewegbaren Arretierring auf, der den Einführkörper in der Öffnung verspannt. Der Arretierring kann dabei um seine Längsachse zum Verspannen des Einführkörpers verschwenkbar sein. Der Arretierring kann hierbei eine Gewindeverbindung zum Einführkörper aufweisen, um den Einführkörper durch ein teilweises Verdrehen des Arretierrings in der Öffnung zu sichern.

Der erste Passteil ist an dem Arretierring ausgebildet.

Der erste Passteil kann an dem Einführkörper und/oder an dem Arretierring ausgebildet sein.

Der Einführkörper kann eine Lüftungsdurchgangsausnehmung zur Belüftung des Behälterinnenraums aufweisen. Hierdurch ist eine zuverlässige und gleichmäßige Entnahme des Stoffes aus dem Behälterinnenraum sichergestellt.

Die erfindungsgemäße Aufgabe wird weiterhin gelöst durch ein Verfahren zum zumindest teilweisen Entnehmen eines Stoffes aus einem zuvor beschriebenen Behälter. Das Verfahren weist dabei folgende Verfahrensschritte auf:
B) Zumindest teilweises Einführen der Anschlussvorrichtung in die Öffnung des Behälters. Dabei wird der erste Passteil zumindest abschnittsweise formschlüssig am zweiten Passteil angeordnet.
C) Verspannen des Einführkörpers (20) in der Öffnung.
D) Zumindest teilweise Entnahme des Stoffes durch die Anschlussvorrichtung hindurch.

In dem erfindungsgemäßen Verfahren wird vorzugsweise vor dem Verfahrensschritt B) folgender Verfahrensschritt durchgeführt:
A) Teilweises Entfernen des Originalitätsverschlusses.

Das Verspannen erfolgt dabei vorzugsweise durch ein Verschwenken des Arretierrings um dessen Längsachse.

Weitere Merkmale und Vorteile der Erfindung ergeben sich aus der nachfolgenden detaillierten Beschreibung mehrerer Ausführungsbeispiele der Erfindung, aus den Ansprüchen sowie anhand der Figuren.

In der Zeichnung zeigen:
- Figur 1a: einen teilweisen Längsschnitt eines ersten Ausführungsbeispiels eines Behälters mit einem Behälterkörper, einer Kappe auf dem Behälterkörper mit einer Öffnung und einer Anschlussvorrichtung in der Öffnung, wobei die Anschlussvorrichtung einen Einführkörper und einen Arretierring aufweist;
- Figur 1b: einen Längsschnitt der Kappe gemäß Fig. 1a im verschlossenen Zustand;
- Figur 1c: eine Draufsicht auf die Kappe gemäß Fig. 1b;
- Figur 1d: eine Unteransicht einer Ausführungsform des Einführkörpers, wobei ein erster Passteil des Einführkörpers in Form von drei Vorsprüngen ausgebildet ist;
- Figur 1e: eine Unteransicht eines Ausführungsbeispiels eines Einführkörpers, bei dem ein erster Passteil mit zwei Vorsprüngen ausgebildet ist;
- Figur 1f: eine Draufsicht auf eine Kappe zur Aufnahme des Einführkörpers gemäß Fig. 1d;
- Figur 1g: eine Draufsicht auf eine Kappe zur Aufnahme des Einführkörpers gemäß Figur 1e;
- Figur 1h: ein Längsschnitt durch einen Einführkörper;
- Figur 2a: eine Unteransicht auf eine Ausführungsform eines Arretierrings, wobei ein erster Passteil des Arretierrings zwei Vorsprünge aufweist;
- Figur 2b: eine Unteransicht einer weiteren Ausführungsform eines Arretierrings, wobei ein erster Passteil des Arretierrings drei Vorsprünge aufweist;
- Figur 2c: eine Draufsicht auf eine Kappe zur Aufnahme des Arretierrings gemäß Fig. 2a; und
- Figur 2d: eine Draufsicht auf eine Kappe zur Aufnahme des Arretierrings gemäß Fig. 2b.

**Figur 1a** zeigt einen Behälter **10.** Der Behälter 10 weist einen Behälterkörper **12** zur Aufnahme eines Stoffes (nicht gezeigt) auf. Der Behälterkörper 12 ist einstückig, d.h. einteilig, in Form eines Kanisters, insbesondere aus Kunststoff, ausgebildet. Auf ein Gewinde, das vorliegend in Form eines Außengewindes ausgebildet ist, ist eine Kappe **14** aufgeschraubt. Die Kappe 14 ist aus Kunststoff ausgebildet. Die Kappe 14 ist unverlierbar am Behälterkörper 12 befestigt. Die Kappe 14 ist dabei durch eine Sicherungsvorrichtung (nicht gezeigt) derart an dem Behälterkörper 12 fixiert, dass ein Benutzer die Kappe 14 nicht ohne zumindest teilweise Zerstörung der Kappe 14 und/oder des Behälterkörpers 12 vom Behälterkörper 12 entfernen kann.

In der Kappe 14 ist eine Öffnung **16** in Form einer Durchgangsöffnung ausgebildet. In die Öffnung 16 ist eine Anschlussvorrichtung **18** eingeführt, um den Stoff (nicht gezeigt) aus dem Inneren des Behälterkörpers 12 entnehmen zu können. Die Anschlussvorrichtung 18 weist im vorliegenden Fall einen Einführkörper **20** auf. Der Einführkörper 20 ist aus Kunststoff ausgebildet. Am Einführkörper 20 kann zumindest ein Schlauch **22, 24** befestigt werden, um den Stoff (nicht gezeigt) aus dem Behälter 10 entnehmen zu können.
Um bei der Entnahme des Stoffes (nicht gezeigt) aus dem Inneren des Behälters 10 einen Unterdruck im Inneren des Behälters 10 zu vermeiden, weist der Einführkörper 20 eine Lüftungsdurchgangsausnehmung **26** auf.

Zum Verspannen des Einführkörpers 20 an der Kappe 14 ist ein Arretierring **28** vorgesehen. Der Arretierring 28 ist um die Längsachse **30** des Einführkörpers 20 schwenkbar. Der Arretierring 28 ist aus Kunststoff ausgebildet. Der Arretierring 28 weist Flügel **32, 34** zur einfachen manuellen Betätigung des Arretierrings 28 auf. Der Arretierring 28 ist im vorliegenden Fall einstückig mit den Flügeln 32, 34 ausgebildet. Ein Verschwenken des Arretierrings 28 um die Längsachse 30 bewirkt mittels nicht dargestellter Gewindeabschnitte ein Verpressen des Einführkörpers 20 an der Kappe 14.

Zwischen den Flügeln 32, 34 und der Kappe 14 ist in Fig. 1a ein Teil eines Originalitätsverschlusses **36** sichtbar. Die in Fig. 1a gezeigten Reste des Originalitätsverschlusses 36 signalisieren einem Benutzer, dass die Kappe 14 nicht mehr original verschlossen ist.

**Figur 1b** zeigt die Kappe 14 im original verschlossenen Zustand. Der Originalitätsverschluss 36 ist dabei noch vollständig erhalten und verschließt die Öffnung 16.

**Figur 1c** zeigt eine Draufsicht auf die Kappe 14 gemäß Fig. 1b. Aus Figur 1c ist ersichtlich, dass die Kappe 14 einen Mehrkant **38**, insbesondere in Form eines Sechskants, aufweist. Der Originalitätsverschluss 36 ist dabei durch ein Verdrehen teilweise entfernbar, wobei das Verdrehen durch den Ansatz eines geeigneten Schlüssels am Mehrkant 38 erfolgen kann. Ein Teil des Originalitätsverschlusses 36 verbleibt an der Kappe 14 (siehe Fig. 1a).

**Figur 1d** zeigt eine Unteransicht einer Anschlussvorrichtung 18. Aus Fig. 1d ist ersichtlich, dass der Arretierring 28 mehrere Arretiervorsprünge aufweist, von denen aus Gründen der Übersichtlichkeit lediglich die Arretiervorsprünge **40, 42** mit einem Bezugszeichen versehen sind. Weiterhin weist ein Einführkörper 20 der Anschlussvorrichtung 28 einen ersten Passteil **44** auf, der in Form dreier Vorsprünge **46, 48, 50** ausgebildet ist.

**Figur 1e** zeigt eine weitere Ausführungsform einer Anschlussvorrichtung 18 in einer Unteransicht. Aus einer Zusammenschau der Figuren 1d und 1e ist ersichtlich, dass der Arretierring 28 gemäß Fig. 1e - im Gegensatz zum Arretierring 28 gemäß Fig. 1d - einen ersten Passteil 44 mit nur zwei Vorsprüngen 46, 48 aufweist. Die Vorsprünge 46, 48 gemäß Fig. 1e sind dabei weiterhin an anderen Positionen ausgebildet als die Vorsprünge 46, 48, 50 gemäß Fig. 1d.

**Figur 1f** zeigt eine Draufsicht auf eine Kappe 14 mit der Öffnung 16. In der Öffnung 16 ist ein zweiter Passteil **52** mit drei Ausnehmungen **54**, **56**, **58** ausgebildet.

**Figur 1g** zeigt eine andere Kappe 14. In der Öffnung 16 der Kappe 14 gemäß Fig. 1g ist ein zweiter Passteil 52 ausgebildet, der lediglich zwei Ausnehmungen 54, 56 aufweist.

Wie aus einer Zusammenschau der Figuren 1d bis 1g ersichtlich ist, kann die Anschlussvorrichtung 18 gemäß Fig. 1d nur mit der Kappe 14 gemäß Fig. 1f, nicht aber mit der Kappe 14 gemäß Fig. 1g verbunden werden. Weiterhin kann die Anschlussvorrichtung 18, gemäß Fig. 1e nur mit der Kappe 14 gemäß Fig. 1g und nicht mit der Kappe 14 gemäß Fig. 1f verbunden werden. Denn beim Einführen der Anschlussvorrichtung 18 gemäß Fig. 1d passen die Vorsprünge 46, 48, 50 in die Ausnehmungen 54, 56, 58 der Kappe 14 gemäß Fig. 1f, nicht jedoch in die Ausnehmungen 54, 56 der Kappe 14 gemäß Fig. 1g. Analog dazu passen die Vorsprünge 46, 48 der Anschlussvorrichtung 18 gemäß Fig. 1e in die Ausnehmungen 54, 56 der Kappe 14 gemäß Fig. 1g, nicht jedoch in die Ausnehmungen 54, 56, 58 der Kappe 14 gemäß Fig. 1f.

**Figur 1h** zeigt einen Längsschnitt der Anschlussvorrichtung 18 gemäß Fig. 1a. Die Anschlussvorrichtung 18 ist bis auf die Flügel 32, 34 sowie den ersten Passteil (nicht gezeigt) im Wesentlichen rotationssymmetrisch zur Längsachse 30 ausgebildet.

In den bislang beschriebenen Fign. 1b bis 1g ist der erste Passteil 44 ausschließlich am Einführkörper 20 ausgebildet. Der Arretierring 28 weist in den Fign. 1b bis 1g demgegenüber keinen ersten Passteil auf. In den folgenden Fign. 2a bis 2d ist der erste Passteil 44 demgegenüber ausschließlich am Arretierring 28 und nicht am Einführkörper 20 ausgebildet.

Möglich ist jedoch auch eine Ausbildung des ersten Passteils 44 sowohl am Einführkörper 20 als auch am Arretierring 28.

**Figur 2a** zeigt eine Unteransicht einer Anschlussvorrichtung 18 deren Arretierring 28 den ersten Passteil 44 mit den beiden Vorsprüngen 46, 48 aufweist.

**Figur 2b** zeigt eine andere Ausführungsform einer Anschlussvorrichtung 18, deren Arretierring 28 einen ersten Passteil 44 mit drei Vorsprüngen 46, 48, 50 aufweist.

**Figur 2c** zeigt eine Draufsicht auf eine Kappe 14 mit einem zweiten Passteil 52, der Ausnehmungen 54, 56 aufweist. Der zweite Passteil 52 ist zur Aufnahme des ersten Passteils 44 der Anschlussvorrichtung 18 gemäß Fig. 2a ausgebildet.

**Figur 2d** zeigt eine Draufsicht auf eine weitere Kappe 14, deren zweiter Passteil 52 Ausnehmungen 54, 56, 58 aufweist, die zur Aufnahme der Vorsprünge 46, 48, 50 der Anschlussvorrichtung 18 gemäß Fig. 2b ausgebildet sind.

Die Zusammenschau aller Figuren der Zeichnung zeigt zusammenfassend einen Behälter 10 sowie ein Verfahren zum zumindest partiellen Entleeren des Behälters 10. Der Behälter 10 weist eine Öffnung 16 auf. In die Öffnung 16 ist eine Anschlussvorrichtung 18 zumindest teilweise eingeführt. Dabei ist zwischen der Öffnung 16 und der Anschlussvorrichtung 18 durch ein Schlüssel-Schloss-Prinzip nur eine passende Anschlussvorrichtung 18 in die Öffnung 16 einführbar. Hierzu ist an der Anschlussvorrichtung 18 ein erster Passteil 44 und an der Öffnung 16 ein hierzu passender zweiter Passteil 52 ausgebildet. Vorzugsweise ist der erste Passteil 44 in Form zumindest eines Vorsprungs 46, 48, 50 und der zweite Passteil 52 in Form zumindest einer Ausnehmung 54, 56, 58 ausgebildet. Der erste Passteil 44 kann dabei an einem Einführkörper 20 der Anschlussvorrichtung 18 und/oder an einem Arretierring 28 der Anschlussvorrichtung 18 ausgebildet sein. Der zweite Passteil 52 ist bevorzugt in oder an einer Kappe 14 ausgebildet, die, insbesondere unverlierbar, an einem Behälterkörper 12 des Behälters 10 angeordnet ist. Die Kappe 14 kann derart mit einem Originalitätsverschluss 36 versehen sein, dass der Originalitätsverschluss 36 teilweise entfernt werden muss, bevor die Anschlussvorrichtung 18 in die Öffnung 16 eingeführt werden kann. Zur vereinfachten Fertigung des Behälters 10 können sich die Längsachsen des Arretierrings 28, der Öffnung 16 und/oder des Einführkörpers 20 decken. Der erste Passteil 44 und/oder der zweite Passteil 52 ist/sind vorzugsweise axialsymmetrisch zur Längsachse 30 des Einführkörpers 20 ausgebildet.

## Patentansprüche

1. Behälter (10) zum Transport eines Stoffes, wobei der Behälter (10) Folgendes aufweist:
a) Einen Behälterkörper (12);
b) eine Öffnung (16) zur Entnahme des Stoffes;
c) eine Anschlussvorrichtung (18), über die der Stoff entnehmbar ist, wobei die Anschlussvorrichtung (18) zumindest teilweise in die Öffnung (16) eingeführt ist;
**dadurch gekennzeichnet,**
- **dass** die Anschlussvorrichtung (18) einen ersten Passteil (44) aufweist und die Öffnung (16) einen zweiten Passteil (52) aufweist, wobei der erste Passteil (44) zumindest abschnittsweise formschlüssig in den zweiten Passteil (52) eingeführt ist, sodass der erste Passteil (44) mit dem zweiten Passteil (52) ein Schlüssel-Schloss-Prinzip ausbildet, und die Öffnung (16) in einer Kappe (14) des Behälters (10) ausgebildet ist; und
- **dass** die Anschlussvorrichtung (18) einen stopfenförmigen Einführkörper (20) und einen relativ zum Einführkörper (20) bewegbaren Arretierring (28), der den Einführkörper (20) in der Öffnung (16) verspannt, aufweist, wobei der erste Passteil (44) an dem Arretierring (28) ausgebildet ist.

2. Behälter nach Anspruch 1, bei dem der erste Passteil (44) in Umfangsrichtung der Anschlussvorrichtung (18) vollständig formschlüssig am zweiten Passteil (52) angeordnet ist.

3. Behälter nach Anspruch 1 oder 2, bei dem der erste Passteil (44) in Form zumindest eines Vorsprungs (46, 48, 50) und der zweite Passteil (52) in Form zumindest einer Ausnehmung (54, 56, 58) ausgebildet ist.

4. Behälter nach Anspruch 3, bei dem der erste Passteil (44) in Form von zwei oder drei Vorsprüngen (46, 48, 50) und der zweite Passteil (52) in Form von zwei oder drei Ausnehmungen (54, 56, 58) ausgebildet ist.

5. Behälter nach einem der vorhergehenden Ansprüche, bei dem der erste Passteil (44) symmetrisch zur Längsachse (30) der Anschlussvorrichtung (18) ausgebildet ist und/oder der zweite Passteil (52) symmetrisch zur Längsachse (30) der Öffnung (16) ausgebildet ist.

6. Behälter nach einem der vorhergehenden Ansprüche, bei dem der Behälterkörper (12) in Form eines Kanisters ausgebildet ist.

7. Behälter nach einem der vorhergehenden Ansprüche, bei dem die Kappe (14) nicht werkzeugfrei lösbar an dem Behälterkörper (12) angeordnet ist.

8. Behälter nach einem der vorhergehenden Ansprüche, bei dem der Behälter (10) einen Originalitätsverschluss (36) aufweist, der teilweise an der Kappe (14) angeordnet ist.

9. Behälter nach einem der vorhergehenden Ansprüche, bei dem der erste Passteil (44) an dem Einführkörper (20) ausgebildet ist.

10. Verfahren zum zumindest teilweisen Entnehmen eines Stoffes aus einem Behälter (10) nach einem der Ansprüche 1 bis 9, mit den Verfahrensschritten:
B) Zumindest teilweises Einführen der Anschlussvorrichtung (18) in die Öffnung (16) des Behälters (10), wobei der erste Passteil (44) zumindest abschnittsweise formschlüssig am zweiten Passteil (52) angeordnet wird;
C) Verspannen des Einführkörpers (20) in der Öffnung (16);
D) zumindest teilweise Entnahme des Stoffes durch die Anschlussvorrichtung (18).

11. Verfahren nach Anspruch 10 in Verbindung mit Anspruch 8, bei dem vor dem Verfahrensschritt B) folgender Verfahrensschritt durchgeführt wird:
A) Teilweises Entfernen des Originalitätsverschlusses (36).

## Claims

1. Container (10) for transporting a substance, the container (10) comprising the following:
a) a container body (12);
b) an opening (16) for removing the substance;
c) a connecting device (18) via which the substance can be removed, the connecting device (18) being at least partly inserted into the opening (16);
**characterized in that**
- the connecting device (18) has a first mating component (44) and the opening (16) has a second mating component (52), the first mating component (44) being interlockingly inserted into the second mating component (52), at least in portions, such that the first mating component (44) together with the second mating component (52) forms a lock-and-key principle, and the opening (16) being formed in a cap (14) of the container (10); and
- **in that** the connecting device (18) has a plug-shaped insertion body (20) and a locking ring (28) that is movable relative to the insertion body (20) and braces the insertion body (20) in the opening (16), the first mating component (44) being formed on the locking ring (28).

2. Container according to claim 1, wherein the first mating component (44) is arranged completely interlockingly on the second mating component (52) in the circumferential direction of the connecting device (18).

3. Container according to either claim 1 or claim 2, wherein the first mating component (44) is in the form of at least one projection (46, 48, 50) and the second mating component (52) is in the form of at least one recess (54, 56, 58).

4. Container according to claim 3, wherein the first mating component (44) is in the form of two or three projections (46, 48, 50) and the second mating component (52) is in the form of two or three recesses (54, 56, 58).

5. Container according to any of the preceding claims, wherein the first mating component (44) is formed symmetrically to the longitudinal axis (30) of the connecting device (18) and/or the second mating component (52) is formed symmetrically to the longitudinal axis (30) of the opening (16).

6. Container according to any of the preceding claims, wherein the container body (12) is in the form of a canister.

7. Container according to any of the preceding claims, wherein the cap (14) is attached to the container body (12) in such a way that it cannot be detached without tools.

8. Container according to any of the preceding claims, wherein the container (10) has a tamper-evident closure (36) that is arranged in part on the cap (14).

9. Container according to any of the preceding claims, wherein the first mating component (44) is formed on the insertion body (20).

10. Method for at least partly removing a substance from a container (10) according to any of claims 1 to 9, the method comprising the following steps:
B) at least partly inserting the connecting device (18) into the opening (16) of the container (10), wherein the first mating component (44) is interlockingly arranged on the second mating component (52), at least in portions;
C) bracing the insertion body (20) in the opening (16);
D) at least partly removing the substance by means of the connecting device (18).

11. Method according to claim 10 in conjunction with claim 8, wherein, before method step B), the following method step is carried out:
A) partly removing the tamper-evident closure (36).

## Revendications

1. Conteneur (10) dévolu au transport d'une substance, ledit conteneur (10) comprenant les éléments suivants :
a) un corps (12) ;
b) une ouverture (16) affectée au prélèvement de ladite substance ;
c) un dispositif de raccordement (18) par l'intermédiaire duquel ladite substance peut être prélevée, lequel dispositif de raccordement (18) est inséré, au moins en partie, dans ladite ouverture (16) ;
**caractérisé par le fait**
- **que** le dispositif de raccordement (18) est muni d'une première partie d'ajustement (44) et l'ouverture (16) est dotée d'une seconde partie d'ajustement (52), la première partie d'ajustement (44) étant introduite par complémentarité de formes dans la seconde partie d'ajustement (52), au moins par zones, de façon telle que ladite première partie d'ajustement (44) constitue, avec ladite seconde partie d'ajustement (52), un mécanisme reposant sur le principe clé/serrure, ladite ouverture (16) étant pratiquée dans un capuchon (14) du conteneur (10) ; et
- **que** ledit dispositif de raccordement (18) est pourvu d'un corps d'insertion (20) en forme de bouchon, et d'une bague d'arrêt (28) qui est mobile par rapport audit corps d'insertion (20) et bloque ledit corps d'insertion (20) dans l'ouverture (16), sachant que la première partie d'ajustement (44) est ménagée sur ladite bague d'arrêt (28).

2. Conteneur selon la revendication 1, dans lequel la première partie d'ajustement (44) est implantée sur la seconde partie d'ajustement (52), dans la direction périphérique du dispositif de raccordement (18), avec complémentarité de formes intégrale.

3. Conteneur selon la revendication 1 ou 2, dans lequel la première partie d'ajustement (44) est réalisée sous la forme d'au moins une saillie (46, 48, 50), et la seconde partie d'ajustement (52) est réalisée sous la forme d'au moins un évidement (54, 56, 58).

4. Conteneur selon la revendication 3, dans lequel la première partie d'ajustement (44) est réalisée sous la forme de deux ou de trois saillies (46, 48, 50), et la seconde partie d'ajustement (52) est réalisée sous la forme de deux ou de trois évidements (54, 56, 58).

5. Conteneur selon l'une des revendications précédentes, dans lequel la première partie d'ajustement (44) est ménagée symétriquement par rapport à l'axe longitudinal (30) du dispositif de raccordement (18), et/ou la seconde partie d'ajustement (52) est ménagée symétriquement par rapport à l'axe longitudinal (30) de l'ouverture (16).

6. Conteneur selon l'une des revendications précédentes, dans lequel le corps (12) dudit conteneur est réalisé sous la forme d'un bidon.

7. Conteneur selon l'une des revendications précédentes, dans lequel le capuchon (14) est disposé sur le corps (12) dudit conteneur, et ne peut pas être dissocié sans le recours à un outil.

8. Conteneur selon l'une des revendications précédentes, ledit conteneur (10) étant pourvu d'une obturation inviolable (36) située, en partie, sur le capuchon (14).

9. Conteneur selon l'une des revendications précédentes, dans lequel la première partie d'ajustement (44) est ménagée sur le corps d'insertion (20).

10. Procédé de prélèvement, au moins partiel, d'une substance hors d'un conteneur (10) conforme à l'une des revendications 1 à 9, incluant les étapes opératoires consistant à :
B) insérer, au moins partiellement, le dispositif de raccordement (18) dans l'ouverture (16) dudit conteneur (10), la première partie d'ajustement (44) étant mise en place par complémentarité de formes sur la seconde partie d'ajustement (52), au moins par zones ;
C) bloquer le corps d'insertion (20) dans ladite ouverture (16) ;
D) prélever la substance, au moins partiellement, par l'intermédiaire dudit dispositif de raccordement (18).

11. Procédé selon la revendication 10 rattachée à la revendication 8, dans lequel, préalablement à l'étape opératoire B), l'étape opératoire suivante est exécutée : A) enlèvement partiel de l'obturation inviolable (36).
